# EUROPÄISCHE PATENTSCHRIFT

(11) **EP 0 132 529 B1**
(45) Veröffentlichungstag und Bekanntmachung des Hinweises auf die Patenterteilung: **10.12.1986**
(21) Anmeldenummer: 84105598.1
(22) Anmeldetag: 17.05.1984
(51) Int. Cl.: D01G 15/88

(54) **Kratzenbeschlag für Deckel einer Krempelmaschine**
Card cloth for the flats of a carding machine
Garniture pour chapeaux d'une machine à carder

(30) Priorität: 15.07.1983 CH 3901/83
(43) Veröffentlichungstag der Anmeldung: 13.02.1985
(73) Patentinhaber: Graf & Cie. A.-G., CH-8640 Rapperswil (CH)
(72) Erfinder: Bisquolm, Werner, CH-8854 Siebnen (CH)
(74) Vertreter: Blum, Rudolf Emil Ernst

## Beschreibung

Die Erfindung betrifft einen Kratzenbeschlag für Deckel einer Krempelmaschine, mit einer Vielzahl seitlich aneinander anliegender, auf einem langgestreckten Träger aufgereihter und mittels mindestens eines Verriegelungsstückes gegeneinander gespannt gehaltener Drahtstreifen, die jeweils eine Zahnreihe und einen Fuss aufweisen.

Krempelmaschinen weisen allgemein eine rotierende Trommel und entlang eines Teiles des Umfanges der Trommel bewegte Deckel auf. Die Deckel werden in Drehrichtung der Trommel bewegt, wobei jedoch ihre Fortbewegungsgeschwindigkeit ein Vielfaches kleiner als die Umfangsgeschwindigkeit der relativ schnell rotierenden Trommel ist. Die Trommel ist mit einem den Beschlag derselben bildenden gezahnten Metalldraht umwickelt. Die Deckel liegen allgemein in zwei verschiedenen Ausführungen vor. Die eine Ausführung enthält einen Träger aus relativ weichem Stoff, durch welchen eine Vielzahl Häckchen gesteckt sind. Die andere Ausführung enthält jeweils einen Gusseisenstab, auf welchem gezahnte Drahtstreifenabschnitte angeordnet sind. Diese sind ähnlich oder gleich wie der um die Trommel gewickelte Metalldraht ausgebildet. Das Fasergut wird zwischen den auf der Trommel vorhandenen Metalldrahtzähnen und den auf den Deckeln angeordneten Zähnen aufgelöst, gereinigt und parallelisiert und zu einem Vlies geformt, welches nachfolgend zu einem Kardenband verdichtet wird.
Es sind viele Kratzenbeschläge aus auf Gusseisenstäben angeordneten Drahtabschnitten bekannt. Beispielsweise ist in der DE-OS 2 145 459 eine Ausführung von Kratzenbeschlägen bekannt geworden, bei welcher die Verbindung zwischen den Drahtstreifen und deren Träger, der seinerseits mit dem Deckelstab verbunden ist, mittels Schweissungen oder Klebmassen gebildet sind. Ein solches Schweissen bzw. Kleben bedeutet einen beträchtlichen Zeitaufwand und entsprechend erhebliche Herstellungskosten. In der älteren, nicht vorveröffentlichten EP-A-091 1 986 ist ein Kratzenbeschlag mit den Merkmalen des Oberbegriffs des Anspruches 1 beschrieben. Dabei sind die Drahtstreifen auf einem Träger aufgereiht, welcher den Fuss jedes Drahtstreifens durchsetzt. Ein Verriegelungsglied verspannt die Drahtstreifen gegeneinander. Nachteilig bei dieser Ausführung ist, dass die Drahtstreifen nicht als Paket vormontiert werden können und in ihrem Fuss geschwächt werden, während die Verspannung um in vorgegebenen Stufen verändert werden kann.

Hier will die Erfindung Abhilfe schaffen.

Die Erfindung, wie sie im Anspruch 2 gekennzeichnet ist, löst die Aufgabe, einen Kratzenbeschlag für Deckel einer Krempelmaschine zu schaffen, bei dem die vorerwähnten Nachteile vermieden werden.

Die durch die Erfindung erreichten Vorteile sind im wesentlichen darin zu sehen, dass nicht jeder einzelne Drahtstreifen mit dem Träger verbunden werden muss, und damit bedeutende Ersparnisse an Zeit und Aufwand erzielt werden. Da keine stoffschlüssigen Verbindungen am Träger vorhanden sind, ist er ohne weiteres wiederverwendbar. Die Stirnseiten der Drahtstreifen werden von den Clips umgriffen und sind damit in erhöhtem Masse gegen Beschädigungen geschützt.

Im folgenden wird der Erfindungsgegenstand anhand von lediglich einen Ausführungsweg darstellenden Zeichnungen näher erläutert. Es zeigen:
Fig. 1 eine schaubildliche Ansicht, teilweise im Schnitt einer Ausführungsform der Erfindung gezeichnet.
Fig. 2 den Endabschnitt eines Trägers,
Fig. 3 den Abschnitt der Fig. 2, geschnitten gezeichnet,
Fig. 4 einen Sägezahndraht,
Fig. 5 ein Verriegelungsstück,
Fig. 6 das Verriegelungsstück der Fig. 5, teilweise im Schnitt gezeichnet,
Fig. 7 eine Ansicht von unten auf das Verriegelungsstück der Fig. 5.

In den Figuren ist der Träger mit der Bezugsziffer 1 bezeichnet. Dieser ist ein Profilstück aus gezogenem oder kalt gewalztem Aluminium, bzw. einer Aluminiumlegierung. In der Fig. 2 ist veranschaulicht, dass das Profilstück 1 beidseitig durch eine Seitenwange 2 abgeschlossen ist. In der Mitte des Profilstückes 1 ist eine T-förmige Längsnut 3 ausgebildet. Dadurch sind auch zwei Rillen 19 im Profilstück 1 vorhanden. Beim gezeigten Ende weist das Profilstück 1 ein keilförmiges Arretierglied 6 auf. Wie aus der Fig. 3 hervorgeht, ist dieses Arretierglied 6 durch eine Einprägung 7 an der Rückseite des Profilstückes 1 gebildet.

In der Fig. 4 sind die Drahtstreifen 9 dargestellt. Sie weisen in bekannter Weise eine Zahnreihe 17 und einen Fuss 11 auf. Bei beiden Enden des Drahtstreifens 9 ist ein zähnefreier Endabschnitt 10 vorhanden. Jeder zähnefreie Endabschnitt 10 weist eine Stirnseite 12 und einen in Richtung der Zähne 17 weisenden und gegen diese hin geneigt verlaufenden Flächenabschnitt 23 auf. Dieser geneigt verlaufende Flächenabschnitt 23 erstreckt sich somit schiefwinklig zur Unterkante des jeweiligen Fusses 11.

In der Fig. 5 ist ein Verriegelungsstück 4 dargestellt. Dieses Verriegelungsstück 4 weist einen Fuss 5 auf, der beidseitig Vorsprünge 20 aufweist. Wie aus der Fig. 1 hervorgeht, ist das Verriegelungsstück 4 in die T-förmige Längsnut 3 hineingeschoben, wobei insbesondere seine Vorsprünge 20 in die Rillen 19 eingreifen. Das Verriegelungsstück 4 weist beidseitig je einen Vorsprung 21 mit einer Stirnseite 24 und einem schief verlaufenden Flächenabschnitt 22 auf. Dabei fluchtet die Stirnseite 24 des Verriegelungsstückes 4 mit der Stirnseite 12 jedes Drahtstreifens 9 und der geneigt verlaufende Flächenabschnitt 22 des Verriegelungsstückes 4 mit dem schräg verlaufenden Flächenabschnitt 23 des Drahtstreifens 9. Das heisst also, dass der zähnefreie Abschnitt 10 der Drahtstreifen 9 dieselbe Querschnittsform wie die jeweiligen Vorsprünge 21 des Verriegelungsstückes 4 aufweist.

Es ist nun offensichtlich, dass das Verriegelungsstück 4 einerseits einwandfrei auf dem ihm benachbart angeordneten Drahtstreifen 9 anliegen muss, um einen Druck auf das Drahtstreifen-Paket 14 ausüben zu können, und andererseits beim Ende des jeweiligen Profilstückes 1 sicher arretiert sein muss. Es wird hierzu auf die Fig. 6 hingewiesen. Im Bereich des Fusses 5 des Verriegelungsstückes 4 ist eine Ausnehmung 8, beispielsweise eine Einfräsung ausgebildet. Diese Einfräsung 8 verläuft jedoch nicht über die gesamte Dicke (in Längsrichtung des Profilstückes 1 gesehen) des Verriegelungsstückes 4, wie dies in den Figuren 6 und 7 dargestellt ist. Damit weist das Verriegelungsstück 4 neben der Einfräsung 8 noch einen ebenflächigen Bodenabschnitt 25 auf.

Die einzelnen Drahtstreifen 9, die zusammen das Drahtstreifen-Paket 14 bilden, sind auf einem Klebeband 16 (siehe Fig. 1) angeordnet, welches Klebeband 16 am jeweiligen Fuss 1 der Drahtstreifen 9 haftet. Die Breite des Klebebandes 16 ist kleiner als die Breite der T-förmigen Nut 3 und die Stärke des Klebebandes 16 ist kleiner als die Tiefe der Nut 3. Folglich berührt das Klebeband 16 an keiner Stelle das Profilstück 1.

Die Drahtstreifen 9 sind also vorerst durch das Klebeband 16 zusammengehalten, welches ein einfacheres Einsetzen des gesamten Drahtstreifen-Paketes 14 auf das Profilstück 1 erlaubt.

Beim Zusammenbauen werden die durch das Klebeband 16 zusammengehaltenen Drahtstreifen 9 auf das Profilstück 1 aufgesetzt. Danach wird das Verriegelungsstück 4 in die Nut 3 eingeschoben und gegen das Drahtstreifen-Paket 14 gedrückt. Dabei kommt das Arretierglied 6 vorerst in die Einfräsung 8 zu liegen und bei einem weiteren Eindrücken bewegt sich der ebenflächige Bodenabschnitt 25 des Verriegelungsstückes 4 auf das keilförmige hervorstehende Arretierglied 6, derart, dass ein Klemmen des Verriegelungsstückes 4 stattfindet.

Das gegenüberliegende Ende des Profilstückes 1 kann ein festes Anschlagstück aufweisen, gegen welches das Drahtstreifen-Paket 14 durch das Verriegelungsstück 4 gespannt wird oder, alternativ, kann auch auf der Gegenseite des Profilstückes 1 dieses ein weiteres keilförmiges Arretierglied 6 aufweisen, wobei dann ein zweites Verriegelungsstück 4 aufgekeilt wird.

Dieser Kratzenbeschlag wird dann auf den Gussstab 18 aufgesetzt und mittels der bekannten Clips 15 damit verbunden. Zu bemerken ist, dass gemäss der Fig. 1 die Seitenwangen 2 gegen die Stirnseiten 12 der einzelnen Drahtstreifen 9 und gegen die Stirnseiten 24 des Verriegelungsstücke gebogen sind, so dass eine seitliche Klemmung dieser Teile gebildet ist. Die Höhen dieser Seitenwangen 2 sind etwas kleiner als diejenigen der Stirnseiten 12 bzw. 24. Somit ist sichergestellt, dass die Clips 15 sicher zum Aufliegen auf die geneigt verlaufenden Flächenabschnitte 23 der Drahtstreifen 9 bzw. den geneigt verlaufenden Flächenabschnitt 22 des Verriegelungsstückes 4 gebracht werden können. Die Folge davon ist, dass das Profilstück aus kalt gewalztem oder gezogenem Aluminium bzw. Aluminiumlegierung seitlich durch die Clips 15 vor Beschädigungen geschützt ist.

## Patentansprüche

1. Kratzenbeschlag für Deckel einer Krempelmaschine, mit einer Vielzahl seitlich aneinander anliegender, auf einem langgestreckten Träger (1) aufgereihter und mittels mindestens eines Verriegelungsstückes (4) gegeneinander gespannt gehaltener Drahtstreifen (9), die jeweils eine Zahnreihe (17) und einen Fuss (11) aufweisen, dadurch gekennzeichnet, dass der Träger ein langgestrecktes Profilstück (1) mit in Längsrichtung verlaufenden Seitenwangen (2), einer T-förmigen Längsnut (3) und mit einem an mindestens einem Ende der Nut vorhandenen Arretierglied (6) ist, dass jeder Drahtstreifen (9) an beiden Enden einen zähnefreien Endabschnitt (101 aufweist, und dass bei dem mindestens einen mit dem Arretierglied (6) versehenen Ende des Träger (1) ein unter Ausübung von Druck am unmittelbar benachbarten Drahtstreifen anliegendes Verriegelungsstück (4) vorgesehen ist, das mit seinem in die T-förmige Längsnut (3) eingreifenden Fuss (5) mit dem Arretierungsglied (6) verkeilt ist und das an seinen Stirnseiten je einen abstehenden Vorsprung (21) aufweist, wobei die Seitenwangen (2) des Trägers (1) an den Stirnseiten (12) der Endabschnitte (10) der Drahtstreifen (9) und an den Stirnseiten (24) der abstehenden Vorsprünge des Verriegelungsstückes (4) anliegen.

2. Kratzenbeschlag nach Anspruch 1, dadurch gekennzeichnet, dass die ein Drahtstreifenpaket (14) bildenden Drahtstreifen (9) auf einem an ihrem jeweiligen Fuss (11) anhaftenden Klebband (16) aufgereiht sind, dessen Breite kleiner als die Breite der Nut (3) und dessen Stärke kleiner als die Tiefe der Nut (3) ist.

3. Kratzenbeschlag nach Anspruch 1, dadurch gekennzeichnet, dass der zähnefreie Endabschnitt (10) jedes Drahtstreifens (91 einen in Richtung der Zähne (17) weisenden und gegen diese einen geneigt verlaufenden Flächenabschnitt (23) und die Vorsprünge (21) des mindestens einen Verriegelungsstückes (4) einen mit den geneigt verlaufenden Flächenabschnitten (23) der Drahtstreifen (9) fluchtenden Flächenabschnitt (22) aufweisen, welche Flächenabschnitte (23, 22) dazu bestimmt sind, von den den Kratzenbeschlag mit einem jeweiligen Deckel (18) einer Krempelmaschine verbindenden Clips (15) umklammert zu werden.

4. Kratzenbeschlag nach Anspruch 1, dadurch gekennzeichnet, dass das Arretierglied ein vom Nutenboden abstehender keilförmiger Vorsprung (6) ist und dass im Fuss (5) des Verriegelungsstückes (4) eine gegen das Drahtstreifenpaket (14) hin offene und gegen die Endstirnfläche des Trägers (1) hin geschlossene Ausnehmung (8) ausgebildet ist.

## Claims

1. Card clothing for flats of a carding machine, including a plurality of laterally abutting wires (9) lined up on an elongated carrier (1) and held clamped against each other by a locking member (4) and including a row of teeth (17) and a foot (11) each, characterized in that the carrier is an elongated profile (1) having side plates (2) extending longitudinally thereof, a T-shaped longitudinal groove (3) and at least one arresting member (6) located at one end of the groove, that each wire (9) is provided at both ends with a toothless end section (10), and in that the at least one end of the carrier (1) having said arresting member (6) is provided with a locking member (4) abutting the directly adjacent wire and exerting a pressure thereagainst and wedged by its foot (5) engaging the T-shaped longitudinal groove (3) to the arresting member (6) and comprising at both its face surfaces a projecting protrusion (21 whereby the side plates (2) of the carrier (1) abut the face surfaces (12) of the end sections (10) of the wires (9) and the face surfaces (24) of the projecting protrusions of the locking member (4).

2. Card clothing of claim 1, characterized in that the wires (9) forming a wire package (14) are arranged on an adhesive tape (16) adhering to their respective foot (11) of which the width is smaller than the width of the groove (3) and the thickness is smaller than the depth of the groove.

3. Card clothing of claim 1, characterized in that the toothless end section (10) of each wire (9) comprises a surface section (23) facing in a direction towards the teeth (17) and extending obliquely thereagainst and the protrusions (21) of the at least one locking member (4) comprise a surface section (22) aligned relative to the obliquely extending surface sections (23) of the wires (9), which surface sections (23, 22) are intended to be clampingly envelopped by the clips (15) mounting the card clothing to the respective flat (18) of a carding machine.

4. Card clothing of claim 1, characterized in that the arresting member is a wedge-shaped protrusion (6) projecting from the bottom of the groove and in that a recess (8) is formed in the foot (5) of the locking member (4) which is open towards the wire package (14) and closed towards the face end of the carrier (1).

## Revendications

1. Garniture pour chapeaux d'une machine à carder, comportant une pluralité de bandes de fils (9) rangées côte à côte sur un support longitudinal (1) et maintenues pressées les unes contre les autres par au moins une pièce de verrouillage (4), les bandes de fils comportant chacune une rangée de dents (17) et une base (11), caractérisée en ce que le support est une pièce longitudinale profilée (1) avec des rebords latéraux longitudinaux (2), une rainure longitudinale en T (3) et une butée (6) prévue à au moins une extrémité de la rainure, en ce que chaque bande de fils (9) comporte à ses deux extrémités un bout dépourvu de dents, et en ce que, au moins à la première extrémité du support présentant la butée 6, est prévue la pièce de verrouillage (4) appuyée par pression contre la bande de fils directement voisine, la pièce de verrouillage (4) étant coincée sur la butée, avec sa base (5) accrochée dans la rainure en T (3) et comportant à chacune de ses extrémités latérales une partie en saillie (21) les rebords latéraux (2) du support (1) étant en contact avec les faces d'extrémité (12) des bouts (10) des bandes de fils (9) et avec les faces d'extrémité (24) des parties en saillie (21 ) de la pièce de verrouillage (4).

2. Garniture suivant la revendication 1, caractérisée en ce que les bandes de fils (9) formant un paquet (14) sont rangées sur une bande adhésive (16) adhérant à chacun de leurs bases, la largeur de la bande adhésive étant plus petite que la largeur de la rainure (3) et son épaisseur plus petite que la profondeur de la rainure (3).

3. Garniture suivant la revendication 1, caractérisée en ce que les bouts dépourvus de dents (10) de chaque rangée de fils (9) présentent une partie plate (23) inclinée vers les dents (17) et en ce que les parties en saillie (21 ) de la première pièce de verrouillage (4) présentent une partie plate (22) s'alignant avec les parties plates (23) des bandes de fils (9), les parties plates (23, 22) étant destinées à être enserrées par le clips (15) reliant la garniture à chaque chapeau (18) d'une machine à carder.

4. Garniture suivant la revendication 1, caractérisée en ce que la butée est une saillie (6) en forme de coin sur le fond de la rainure et en ce que, dans la base (5) de la pièce de verrouillage (4), est formée une encoche (8) ouverte vers le paquet (14) de bandes de fils et fermée du côté de l'extrémité adjacente du support (1
